# EUROPÄISCHE PATENTSCHRIFT

(11) **EP 1 334 805 B1**
(45) Veröffentlichungstag und Bekanntmachung des Hinweises auf die Patenterteilung: **24.11.2004**
(21) Anmeldenummer: 03405035.1
(22) Anmeldetag: 27.01.2003
(51) Int. Cl.: B25D 16/00

(54) **Betriebsmodi-Schalteinheit einer Handwerkzeugmaschine**
Switch for changing operating mode in a percussion hammer
Unité de commutation pour des modes de fonctionnement pour un marteau à percussion

(30) Priorität: 07.02.2002 DE 10205030
(43) Veröffentlichungstag der Anmeldung: 13.08.2003
(73) Patentinhaber: HILTI Aktiengesellschaft, 9494 Schaan (LI)
(72) Erfinder: Greitmann, Ralf, 86916 Kaufering (DE)
(74) Vertreter: Wildi, Roland

(56) Entgegenhaltungen:
- US-A- 5 456 324
- US-B1- 6 176 321
- PATENT ABSTRACTS OF JAPAN vol. 1998, no. 01, 30. Januar 1998 (1998-01-30) & JP 09 239675 A (HITACHI KOKI CO LTD), 16. September 1997 (1997-09-16)

## Beschreibung

Die Erfindung bezeichnet eine Betriebsmodi-Schalteinheit einer zumindest teilweise drehenden und schlagenden Handwerkzeugmaschine wie einen Kombi-Hammer gemäß dem Oberbegriff des Anspruchs 1. Eine solche Schalteinheit ist aus dem Dokument JP 9 239 675 A bekannt.

Nach der US4236588 weist ein Bohrhammer eine auf dem Führungsrohr drehfeste, von Aussen manuell betätigbare, axial versetzbare Schiebehülse mit Schaltklauen auf, welche das abtreibende Führungsrohr in einem ersten Betriebsmodus zum Gehäuse drehfest, in einem zweiten Betriebsmodus drehfrei und in einem dritten Betriebsmodus zum antreibenden Kegelritzelkranz festlegt.

Nach der DE4009762 weist ein Meisselhammer ein zweiteiliges Führungsrohr auf, welches über in beide radial eingreifende Verrieglungskugeln und eine federnd vorgespannte, axial von Aussen manuell versetzbare, Schiebehülse dreheinstellbar festlegbar ist.

Zur mechanischen Begrenzung unzulässig hoher Drehmomente, insbesondere bei einer Werkzeugblockierung, werden Rutschkupplungen im Kraftübertragungsstrang verwendet.

Nach der DE3804414 weist ein Bohrhammer eine federnd vorgespannte Rutschkupplung auf, welche zwischen dem hohlen, einen axial schlagenden Schlagkolben beinhaltenden, abtreibenden Führungsrohr, welches drehfest mit der Werkzeugaufnahme verbunden ist, und einem, auf dem Führungsrohr drehbaren, antreibenden Kegelritzelkranz angeordnet ist. Über eine von Aussen manuell betätigbare, axial versetzbare Schiebehülse ist nach einem Auskuppeln bei Überlast die Rutschkupplung erneut einrastbar.

Nach der JP9239675 weist ein Bohrhammer eine aus zwei gegeneinander axial federnd vorgespannt ineinandergreifenden Kupplungsringen bestehende Rutschkupplung auf, welche zwischen dem hohlen, einen axial schlagenden Schlagkolben beinhaltenden, abtreibenden Führungsrohr und einem, auf dem Führungsrohr drehbaren, antreibenden Zahnkranz angeordnet ist, welcher über eine von Aussen in drei Betriebsmodi manuell schaltbare, zusätzliche Zwischenwelle angetrieben wird.

Die Aufgabe der Erfindung besteht in der einfachen Realisierung einer in drei Betriebsmodi manuell schaltbaren Betriebsmodi-Schalteinheit einer Handwerkzeugmaschine mit integrierter Rutschkupplung.

Die Aufgabe wird im wesentlichen durch die Merkmale des unabhängigen Anspruchs gelöst. Vorteilhafte Weiterbildungen ergeben sich aus den Unteransprüchen.

Im wesentlichen weist eine Betriebsmodi-Schalteinheit für zumindest drei Betriebsmodi einer zumindest teilweise drehenden und schlagenden Handwerkzeugmaschine eine Rutschkupplung auf, welche zwischen einem hohlen, einen axial schlagenden Schlagkolben beinhaltenden, abtreibenden Führungsrohr und einem, auf dem Führungsrohr drehbaren, antreibenden Zahnkranz angeordnet ist, und über ein von Aussen manuell schaltbares, axial versetzbares Schaltglied in unterschiedliche Betriebsmodi schaltbar ist, wobei in wenigstens einem Betriebsmodus das Führungsrohr drehangetrieben ist, wobei das axial versetzbare Schaltglied drehformschlüssig in einen drehfrei zum Führungsrohr gelagerten, antreibenden Kupplungsring der Rutschkupplung eingreift.

Durch das drehformschlüssig in einen antreibenden Kupplungsring der Rutschkupplung eingreifende, axial versetzbare Schaltglied, kombiniert der antreibende Kupplungsring die Betriebsmodi-Schalteinheit technologisch einfach mit einer drehmomentanhängigen Rutschkupplung und führt somit zu einer Bauteileinsparung.

Vorteilhaft besteht die Rutschkupplung aus zwei gegeneinander mit einer Axialfeder vorgespannten, axial reibkraftschlüssig ineinandergreifbaren Kupplungsringen, wodurch diese konstruktiv einfach um das Führungsrohr herum ausbildbar ist.

Vorteilhaft ist der abtreibende Kupplungsring mit der Axialfeder zum Führungsrohr vorgespannt sowie drehfest zum Führungsrohr axial begrenzt beweglich gelagert, wodurch der drehfreie, antreibende Kupplungsring axial fest positioniert ist.

Vorteilhaft ist das axial versetzbare, weiter vorteilhaft als Schiebehülse ausgebildete, Schaltglied mit dem antreibenden Kupplungsring über radiale Auskragungen und zugeordnete radiale Nuten drehformschlüssig verbunden, wodurch der Eingriff axial bewegungsfrei ausgebildet ist.

Vorteilhaft ist die axial versetzbare Schiebehülse an einem ersten Stirnende mit dem antreibenden Zahnkranz über, weiter vorteilhaft radiale, Auskragungen und zugeordnete Nuten drehformschlüssig verbindbar, wodurch ein Betriebsmodus mit Drehantrieb wie « Schlagbohren » schaltbar ist.

Vorteilhaft ist die axial versetzbare Schiebehülse an einem zweiten Stirnende mit einem gehäusefesten Arretierkranz über, weiter vorteilhaft radiale, Auskragungen und zugeordnete Nuten drehformschlüssig verbindbar, wodurch ein Betriebsmodus mit Dreharretierung wie « Meisseln » schaltbar ist.

Vorteilhaft ist die axial versetzbare Schiebehülse kürzer als der eingreifende Abstand zwischen dem antreibenden Zahnkranz und dem gehäusefesten Arretierkranz, wodurch ein drehfreier Betriebsmodus wie « Meissel positionieren » schaltbar ist.

Vorteilhaft ist die axial versetzbare Schiebehülse gegen den drehfreien Kupplungsring über eine Schiebefeder axial vorgespannt, wodurch bezüglich des drehformschlüssigen Eingriffs eine synchronisierte Umschaltung zwischen den Betriebsmodi möglich ist.

Vorteilhaft ist die axial versetzbare Schiebehülse radial abgestuft, wodurch ein Axialanschlag für die Schiebefeder ausgebildet ist.

Die Erfindung wird bezüglich eines vorteilhaften Ausführungsbeispiels näher erläutert mit:
Fig. 1 als Betriebsmodi-Schalteinheit im Modus I
Fig. 2 als Modus II
Fig. 3 als Modus III

Nach Fig. 1 weist eine als Einzelheit dargestellte Betriebsmodi-Schalteinheit einer nicht dargestellten drehenden und schlagenden Handwerkzeugmaschine mit einem Gehäuse 1 eine Rutschkupplung auf, welche zwischen einem hohlen, einen axial schlagenden Schlagkolben 2 beinhaltenden, abtreibenden Führungsrohr 3 und einem, auf dem Führungsrohr 3 drehbaren, antreibenden Zahnkranz 4 angeordnet ist, wobei eine, über eine nicht dargestellte Handhabe von Aussen manuell schaltbare, axial versetzbare Schiebehülse 5 drehformschlüssig in einen drehfrei zum Führungsrohr 3 gelagerten, antreibenden Kupplungsring 6 der Rutschkupplung eingreift. Die Rutschkupplung besteht aus dem zum Führungsrohr 3 axial fest positionierten, antreibenden Kupplungsring 6 und einem mit einer Axialfeder 7 zum Führungsrohr 3 vorgespannten sowie drehfest axial begrenzt beweglich gelagerten, abtreibenden Kupplungsring 8, welche nach dem Klauenprinzip axial reibkraftschlüssig ineinandergreifbar sind. Die axial versetzbare, umfänglich radial gekröpfte Schiebehülse 5 ist mit dem antreibenden Kupplungsring 6 über radiale Auskragungen 9 und zugeordnete radiale Nuten 10 drehformschlüssig verbunden. Im dargestellten Betriebsmode mit Drehantrieb ist die axial versetzbare Schiebehülse 5 an einem ersten Stirnende 11 mit dem antreibenden Zahnkranz 4 über radiale Auskragungen 9' und zugeordnete Nuten 10' drehformschlüssig verbunden.

Nach Fig. 2 ist im dargestellten Betriebsmodus mit Dreharretierung die axial versetzbare Schiebehülse 5 an einem zweiten Stirnende 12 mit einem gehäusefesten Arretierkranz 13 über radiale Auskragungen 9" und zugeordnete Nuten 10" drehformschlüssig verbunden.

Nach Fig. 3 ist die mittig positionierte, axial versetzbare Schiebehülse 5 kürzer als der eingreifende Abstand zwischen dem antreibenden Zahnkranz 4 und dem gehäusefesten Arretierkranz 13, wodurch im dargestellten drehfreien Betriebsmodus kein Eingriff besteht. Die radial abgestufte Schiebehülse 5 ist von diesem Axialanschlag über eine Schiebefeder 14 gegen den drehfreien Kupplungsring 6 axial vorgespannt.

## Patentansprüche

1. Betriebsmodi-Schalteinheit einer zumindest teilweise drehenden und schlagenden Handwerkzeugmaschine mit einer Rutschkupplung, welche zwischen einem hohlen, einen axial schlagenden Schlagkolben (2) beinhaltenden, abtreibenden Führungsrohr (3) und einem, auf dem Führungsrohr (3) drehbaren, antreibenden Zahnkranz (4) angeordnet ist, und über ein von Aussen manuell schaltbares, axial versetzbares Schaltglied in unterschiedliche Betriebsmodi schaltbar ist, wobei in wenigstens einem Betriebsmodus das Führungsrohr (3) drehangetrieben ist, **dadurch gekennzeichnet, dass** das axial versetzbare Schaltglied drehformschlüssig in einen drehfrei zum Führungsrohr (3) gelagerten, antreibenden Kupplungsring (6) der Rutschkupplung eingreift.

2. Betriebsmodi-Schalteinheit nach Anspruch 1, **dadurch gekennzeichnet, dass** die Rutschkupplung aus zwei gegeneinander mit einer Axialfeder (7) vorgespannten, axial reibkraftschlüssig ineinandergreifbaren Kupplungsringen (6, 8) besteht.

3. Betriebsmodi-Schalteinheit nach Anspruch 2, **dadurch gekennzeichnet, dass** der abtreibende Kupplungsring (8) mit der Axialfeder (7) zum Führungsrohr (3) vorgespannt sowie drehfest zum Führungsrohr (3) axial begrenzt beweglich gelagert ist.

4. Betriebsmodi-Schalteinheit nach einem der vorherigen Ansprüche, **dadurch gekennzeichnet, dass** axial versetzbare Schaltglied mit dem antreibenden Kupplungsring (6) über radiale Auskragungen (9) und zugeordnete radiale Nuten (10) drehformschlüssig verbunden ist.

5. Betriebsmodi-Schalteinheit nach einem der vorherigen Ansprüche, **dadurch gekennzeichnet, dass** das axial versetzbare Schaltglied als Schiebehülse (5) ausgebildet ist.

6. Betriebsmodi-Schalteinheit nach Anspruch 5, **dadurch gekennzeichnet, dass** die axial versetzbare Schiebehülse (5) an einem ersten Stirnende (11) mit dem antreibenden Zahnkranz (4) über, optional radiale, Auskragungen (9') und zugeordnete Nuten (10') drehformschlüssig verbindbar ist.

7. Betriebsmodi-Schalteinheit nach Anspruch 5 oder 6, **dadurch gekennzeichnet, dass** die axial versetzbare Schiebehülse (5) an einem zweiten Stirnende (12) mit einem gehäusefesten Arretierkranz (13) über, optional radiale, Auskragungen (9") und zugeordnete Nuten (10") drehformschlüssig verbindbar ist.

8. Betriebsmodi-Schalteinheit nach Anspruch 7, **dadurch gekennzeichnet, dass** die axial versetzbare Schiebehülse (5) kürzer als der eingreifende Abstand zwischen dem antreibenden Zahnkranz (4) und dem gehäusefesten Arretierkranz (13) ist.

9. Betriebsmodi-Schalteinheit nach einem der Ansprüche 5 bis 8, **dadurch gekennzeichnet, dass** die axial versetzbare Schiebehülse (6) gegen den drehfreien Kupplungsring (6) über eine Schiebefeder (14) axial vorgespannt ist.

10. Betriebsmodi-Schalteinheit nach einem der vorherigen Ansprüche 5 bis 9, **dadurch gekennzeichnet, dass** die axial versetzbare Schiebehülse (5) radial abgestuft ist.

## Claims

1. Operating mode switching unit of an at least partially rotating and percussive hand tool comprising a slip clutch, which is arranged between a tubular outputting guide pipe (3) which includes an axially percussing piston (2) and a driving toothed rim (4) and which is via a manually switched axially transposable switching element switchable in different operating modes, and in at least one operating mode the guide pipe (3) is rotary driven, **characterised in that** the axially transposable switching element engages in a rotary positive manner a driving clutch ring (6) of the slip clutch which is mounted free of rotation relative to the guide pipe (3).

2. Operating mode switching unit according to Claim 1, **characterised in that** the slip clutch is composed of two clutch rings (6, 8), which are axially pretensioned relative to each other by an axial spring (7) and which axially frictionally positively interengage.

3. Operating mode switching unit according to Claim 2, **characterised in that** the outputting clutch ring (8) is with the axial spring (7) pretensioned relative to the guide pipe (3) and mounted so as to be in a non-rotary manner axially of limited movability relative to the guide pipe (3).

4. Operating mode switching unit according to one of the above claims, **characterised in that** the axially transposable switching element is via radial lips (9) and associated radial grooves (10) in a positive rotary manner connected to the driving clutch ring (6).

5. Operating mode switching unit according to one of the above claims, **characterised in that** the axially transposable switching element is designed as a sliding sleeve (5).

6. Operating mode switching unit according to Claim 5, **characterised in that** the axially transposable sliding sleeve (5) is rotary positively connectable to a first end surface (11) with the driving toothed rim (4) via optionally radial lips (9') and associated grooves (10').

7. Operating mode switching unit according to Claim 5 or 6, **characterised in that** the axially transposable sliding sleeve (5) is connectible in a rotary positive manner at a second end surface (12) with an arresting rim (13) fixed to the housing via optionally radial collars (9") and associated grooves (10").

8. Operating mode switching unit according to Claim 7, **characterised in that** the axially transposable sliding sleeve (5) is shorter than the engaging gap between the driving toothed rim (4) and the arresting rim (13) which is fixed to the housing.

9. Operating mode switching unit according to one of Claims 5 to 8, **characterised in that** the axially transposible slide sleeve (6) is via a sliding spring (14) axially pretensioned against the non-rotary clutch ring (6).

10. Operating mode switching unit according to one of the above Claims 5 to 9, **characterised in that** the axially transposable sliding sleeve (5) is radially stepped.

## Revendications

1. Unité de commutation de mode de fonctionnement d'un appareil portatif au moins partiellement à rotation et à percussion, avec un moyen d'accouplement glissant qui est disposé entre un tube de guidage creux mené (3), contenant un piston percutant à percussion axiale (2), et une couronne dentée menante (4) tournant sur le tube de guidage (3) et qui est commutable dans différents modes de fonctionnement par l'intermédiaire d'un organe de commutation déplaçable axialement et commutable manuellement de l'extérieur, dans au moins un mode de fonctionnement le tube de guidage (3) étant entraîné en rotation, **caractérisée en ce que** l'organe de commutation déplaçable axialement s'engage par complémentarité de formes en rotation dans un anneau d'accouplement menant (6) du moyen d'accouplement glissant qui est monté de manière libre en rotation par rapport au tube de guidage (3).

2. Unité de commutation de mode de fonctionnement selon la revendication 1, **caractérisée en ce que** le moyen d'accouplement glissant se compose de deux anneaux d'accouplement (6, 8) précontraints l'un contre l'autre par un ressort axial (7) et venant en prise mutuelle axiale par conjugaison d'efforts de friction.

3. Unité de commutation de mode de fonctionnement selon la revendication 2, **caractérisée en ce que** l'anneau d'accouplement mené (8) est précontraint vers le tube de guidage (3) par le ressort axial (7) et est solidarisé en rotation au tube de guidage (3) avec une mobilité axiale limitée.

4. Unité de commutation de mode de fonctionnement selon une des revendications précédentes, **caractérisée en ce que** l'organe de commutation déplaçable axialement est relié par complémentarité de formes en rotation à l'anneau d'accouplement menant (6) par l'intermédiaire de parties saillantes radiales (9) et de rainures radiales associées (10).

5. Unité de commutation de mode de fonctionnement selon une des revendications précédentes, **caractérisée en ce que** l'organe de commutation déplaçable axialement est conformé en manchon coulissant (5).

6. Unité de commutation de mode de fonctionnement selon la revendication 5, **caractérisée en ce qu'**au niveau de sa première extrémité frontale (11) le manchon coulissant déplaçable axialement (5) peut être relié par complémentarité de formes en rotation à la couronne dentée menante (4) par l'intermédiaire de parties saillantes optionnellement radiales (9') et de rainures associées (10').

7. Unité de commutation de mode de fonctionnement selon la revendication 5 ou 6, **caractérisée en ce qu'**au niveau de sa seconde extrémité frontale (12) le manchon coulissant déplaçable axialement (5) peut être relié par complémentarité de formes en rotation à une couronne d'arrêt (13) solidaire du carter par l'intermédiaire de parties saillantes optionnellement radiales (9") et de rainures associées (10").

8. Unité de commutation de mode de fonctionnement selon la revendication 7, **caractérisée en ce que** le manchon coulissant déplaçable axialement (5) est plus court que la distance d'engrènement entre la couronne dentée menante (4) et la couronne d'arrêt (13) solidaire du carter.

9. Unité de commutation de mode de fonctionnement selon une des revendications 5 à 8, **caractérisée en ce que** le manchon coulissant déplaçable axialement (6) est précontraint axialement contre l'anneau d'accouplement en libre rotation (6) par l'intermédiaire d'un ressort de poussée (14).

10. Unité de commutation de mode de fonctionnement selon une des revendications précédentes 5 à 9, **caractérisée en ce que** le manchon coulissant déplaçable axialement (5) est étagé radialement.
